# EUROPÄISCHE PATENTSCHRIFT

(11) **EP 1 042 204 B1**
(45) Veröffentlichungstag und Bekanntmachung des Hinweises auf die Patenterteilung: **21.05.2003**
(21) Anmeldenummer: 98956761.5
(22) Anmeldetag: 09.12.1998
(51) Int. Cl.: B65H 29/02

(54) **FÖRDEREINRICHTUNG**
CONVEYOR DEVICE
DISPOSITIF CONVOYEUR

(30) Priorität: 23.12.1997 CH 296597
(43) Veröffentlichungstag der Anmeldung: 11.10.2000
(73) Patentinhaber: Ferag AG, 8340 Hinwil (CH)
(72) Erfinder: MAEDER, Carl, Conrad, CH-8340 Hinwil (CH); EBERLE, Jürg, CH-8340 Hinwil (CH)
(74) Vertreter: Patentanwälte Schaad, Balass, Menzl & Partner AG
(86) Internationale Anmeldenummer: CH9800526
(87) Internationale Veröffentlichungsnummer: WO99033732

(56) Entgegenhaltungen:
- EP-A- 0 043 399
- FR-A- 2 342 918
- US-A- 4 892 186

## Beschreibung

Die Erfindung betrifft eine Fördereinrichtung gemäss dem Oberbegriff von Anspruch 1 und eine Führungsschiene mit den Merkmalen von Anspruch 14.

Eine Fördereinrichtung umfassend eine Führungsschiene sowie an der Führungsschiene geführte, in einer Förderrichtung angetriebene Transportmittel ist aus der Patentschrift CH 382 768 bekannt. Diese bekannte Fördereinrichtung erlaubt Druckereiprodukte zu fassen, entlang der Schiene zu fördern und an einer entfernten Stelle abzulegen.

Nachteilig an dieser bekannten Einrichtung ist die Tatsache, dass die Fördermittel einen relativ grossen gegenseitigen Abstand aufweisen, und die Druckereiprodukte daher nur mit einer geringen Dichte förderbar sind. Zudem sind die Fördermittel, welche jeweils einen Förderwagen sowie ein Haltemittel umfassen, fest miteinander verbunden und relativ gross ausgestaltet.

Eine weitere, die Gattung bildende Fördereinrichtung ist aus der Patentschrift US 4'892'186 bekannt. Diese Fördereinrichtung umfasst eine Führungsschiene sowie an dieser geführte, in Förderrichtung angetriebene Transportmittel. In einem Ausführungsbeispiel sind die Transportmittel magnetisch mit einem Zahnriemen gekoppelt, welcher die Transportmittel antreibt.

Eine weitere Fördereinrichtung ist aus der Patentanmeldung Veröffentlichungsnummer FR 2 342 918 bekannt. Diese Fördereinrichtung umfasst ein Förderband mit dem das Fördergut magnetisch gekoppelt ist.

Eine Aufgabe der Erfindung besteht darin,die gattungsbildende Fördereinrichtung derart weiterzubilden, dass die auf einer Führungsschiene angeordneten Transportmittel einen Produktestrom mit einer hohen Flexibilität und einer hohen Dichte zu fördern vermögen.

Diese Aufgabe wird gelöst mit einer Fördereinrichtung aufweisend die Merkmale von Anspruch 1. Die Ansprüche 2 bis 12 beziehen sich auf weitere, vorteilhafte Ausgestaltung der Fördereinrichtung. Die Aufgabe wird weiter gelöst mit einem Fördersystem aufweisend die Merkmale von Anspruch 13, mit einer Führungsschiene aufweisend die Merkmale von Anspruch 14.

Die Aufgabe wird insbesondere gelöst mit einer Fördereinrichtung umfassend eine Führungsschiene sowie zumindest ein an der Führungsschiene geführtes und in einer Förderrichtung angetriebenes Transportmittel, wobei ein bezüglich der Führungsschiene fest angeordnetes ferromagnetisches Flussleitorgan einen Magnet umfasst, und das Transportmittel je zwei gegenseitig beabstandete, ferromagnetische Flussleitteile aufweist, welche derart ausgebildet und angeordnet sind, dass sich einerseits zwischen einem am Transportmittel lösbar anliegenden, ferromagnetischen Ankerteil ein magnetischer Kreis ausbildet, und dass andererseits die Flussleitteile sowie das Flussleitorgan unter Ausbildung eines Luftspaltes derart gegenseitig angepasst angeordnet sind, dass die beiden Flussleitteile mit dem Flussleitorgan einen magnetischen Kreis ausbilden, um eine magnetisch erzeugte Anziehungskraft auf das Ankerteil zu bewirken.

Die Fördereinrichtung umfasst eine Führungsschiene mit einer Mehrzahl von an der Führungsschiene geführten Transportmittel. Diese Transportmittel weisen in einer bevorzugten Ausführungsform eine Lastseite auf, an welcher ein zu transportierender Gegenstand anbringbar ist oder auf welche ein zu transportierender Gegenstand abstellbar ist. Jedes Transportmittel umfasst mehrere Gleit- oder Rollmittel, welche insbesondere als ein Stift oder als ein Rad ausgestaltet sind, welche beispielsweise in gegenüberliegend angeordnete V-förmig ausgestaltete Nuten einer Führungsschiene eingreifen, so dass das Transportmittel durch die Führungsschiene in einer Förderrichtung geführt ist. Das Transportmittel weist zwei gegenseitig beabstandet angeordnete ferromagnetische Flussleitteile auf, welche an deren einem Ende zur Lastseite münden und an deren anderen Ende unter Ausbildung eines Luftspaltes zu einem ferromagnetischen Flussleitorgan ausgerichtet angeordnet sind. Dieses Flussleitorgan umfasst ein Magnet, welches beispielsweise als ein Permanentmagnet ausgestaltet ist. Somit bilden das Magnet, die Flussleitorgane sowie die Flussleitteile einen magnetischen Kreis aus. Wird ein ferromagnetisches Ankerteil auf die Lastseite aufgelegt, so wird dieses durch die magnetisch erzeugte Anziehungskraft vom Transportmittel angezogen und dadurch am Transportmittel gehalten.

Die erfindungsgemässe Fördereinrichtung erlaubt somit einen zu transportierenden Gegenstand beziehungsweise einen ferromagnetischen Ankerteil ansteuerbar über magnetisch wirkende Kräfte mit dem Transportmittel zu verbinden oder auch vom Transportmittel zu trennen. Der zu transportierende Gegenstand kann direkt auf dem Transportmittel aufliegen. Es besteht jedoch auch die Möglichkeit, am ferromagnetischen Ankerteil ein weiteres zum Transport eines Gegenstandes geeignetes Mittel anzuordnen, z.B. ein über dem Ankerteil angeordnetes Tragteil oder ein am Ankerteil hängendes Haltemittel.

Das in einer bevorzugten Ausführungsform beidseitig einer Führungsschiene angeordnet verlaufende ferromagnetische Flussleitorgan kann sich in Förderrichtung der Führungsschiene über einen längeren Teilabschnitt oder über die gesamte Länge der Führungsschiene erstrecken. Ein derart ausgestaltetes ferromagnetisches Flussleitorgan weist eine Mehrzahl von in Förderrichtung beabstandet angeordnete Magnete auf, so dass der magnetische Kreis an jeder Stelle einen genügend grossen magnetischen Fluss aufweist, um das Ankerteil sicher am Transportmittel zu halten. Somit wird auf ein sich entlang der Führungsschiene in einer Förderrichtung bewegenden Transportmittel an jeder Stelle ein magnetischer Fluss erzeugt, so dass das Ankerteil, welches auf der Lastseite des Transportmittels anliegt, ständig eine anziehende, magnetische Kraft erfährt.

Die Magnete können auch als Elektromagnete ausgestaltet sein, wobei das Elektromagnet zumindest aus einer um das Flussleitorgan gewickelten Spule besteht. Ein Elektromagnet weist den Vorteil auf, dass die Grösse des magnetischen Flusses und dadurch die Grösse der magnetisch erzeugten Anziehungskraft ansteuerbar ist. Ein ferromagnetisches Flussleitorgan kann auch ein Permanentmagnet sowie ein Elektromagnet umfassen, wobei das Elektromagnet derart ansteuerbar ist, dass der Permanentmagnet und der Elektromagnet entweder einen gleichgerichtet sich gegenseitig verstärkenden magnetischen Fluss erzeugen, oder einen entgegengesetzt gerichtet verlaufenden, sich gegenseitig reduzierenden magnetischen Fluss erzeugen.

Die erfindungsgemässe Fördereinrichtung ist insbesondere zum Fördern von Druckereiprodukten geeignet. Das Ankerteil kann beispielsweise als schienenführbares Fördermittel ausgestaltet sein, wie dies in der EP-A-1 042 202 offenbart ist. Weitere Ausbildungsformen und Anwendungen der erfindungsgemässen Förderrichtung sind in EP-A-1 042 203 und EP-A-1 042 196 offenbart.

Die Erfindung wird nachfolgend anhand von Ausführungsbeispielen unter Bezugnahme auf die Zeichnungen erläutert. Die Figuren zeigen:
- Fig. 1: Einen Querschnitt durch eine Führungsschiene mit einem in der Führungsschiene angeordneten Transportmittel;
- Fig. 2: einen weiteren Querschnitt durch eine Führungsschiene mit einem Transportmittel sowie einem auf der Lastseite anliegenden ferromagnetischen Teil;
- Fig. 3: eine seitliche Ansicht einer Führungsschiene mit einem als Gleitkörper ausgestalteten Transportmittel;
- Fig. 4: eine seitliche Ansicht von in Förderrichtung beabstandet angeordneten Magneten;
- Fig. 5a: eine Längsansicht eines Transportmittels;
- Fig. 5b: eine Aufsicht des Transportmittels;
- Fig. 6: eine Aufsicht eines als Gleiter ausgestalteten ferromagnetischen Ankerteils;
- Fig. 7: einen Querschnitt durch eine Führungsschiene mit Transportmittel, ferromagnetischem Ankerteil und einem daran hängend angeordneten Haltemittel;
- Fig. 8: einen Querschnitt durch eine Führungsschiene mit ferromagnetischem Ankerteil, Tragteil und einer Halte- und Freigabevorrichtung;
- Fig. 9: einen Querschnitt durch eine weitere Ausführungsform einer Führungsschiene mit einem Transportmittel;
- Fig. 10: schematisch ein weiteres Ausführungsbeispiel einer Führungsschiene mit einem Transportmittel;
- Fig. 11: schematisch ein weiteres Ausführungsbeispiel einer Führungsschiene mit einem Transportmittel.

Fig. 1 zeigt einen Querschnitt durch eine Fördereinrichtung 20. Eine u-förmig ausgestaltete erste Führungsschiene 1 weist an den gegenüber liegend angeordneten Seitenflächen V-förmig ausgestaltete Nuten auf, welche zum Führen der Räder 3b eines Transportmittels 3 dienen. Die erste Führungsschiene 1 definiert eine Förderrichtung F, in welcher das Transportmittel 3 vorzugsweise angetrieben gefördert wird. An der ersten Führungsschiene 1 ist ein Flussleitorgan 5 angeordnet, welches aus zwei Flussleitteilen 5a,5b sowie einem Permanentmagnet 4 besteht. Die beiden Flussleitteile 5a,5b sind L-förmig ausgestaltet und fest mit der Führungsschiene 1 verbunden. Die Flussleitteile 5a,5b weisen einen unteren Abschnitt auf, welcher in vertikaler Richtung verläuft, wobei an dessen Enden der Permanentmagnet 4 angekoppelt ist.

Das Transportmittel 3 weist einen Grundkörper 3a aus einem nicht ferromagnetischen Material, beispielsweise aus Aluminium oder einem Kunststoff auf. Auf diesem Grundkörper 3a sind zwei L-förmige, gegenseitig beabstandete, ferromagnetische Flussleitteile 3c angeordnet, wobei deren eines Ende 3i zur Lastseite 3h mündet und das andere Ende 3k unter Ausbildung eines Luftspaltes 8a den Flussleitorganen 5a,5b gegenüberliegend angeordnet ist. Zur Ausbildung einer ebenen Lastseite 3h sind die beiden ferromagnetischen Teile 3c mit einem Abdeckteil 3d aus einem nicht ferromagnetischen Material überdeckt, und zwischen den beiden ferromagnetischen Teilen 3c ist zudem ein Mittelteil 3e aus einem nicht ferromagnetischen Material angeordnet, so dass die beiden ferromagnetischen Teile 3c, ohne über die Oberfläche vorzustehen, an der Lastseite 3h münden. Das Flussleitorgan 5, umfassend den Magnet 4 und die Flussleitteile 5a, 5b, sowie der Luftspalt 8a und die beiden Flussleitteile 3c bilden einen magnetischen Kreis 8 aus.

Fig.2 zeigt eine Fördereinrichtung 20 mit einem auf der Lastseite 3h anliegenden, ferromagnetischen, als Ankerteil 6 ausgestalteten Körper, welcher den magnetischen Flusskreis 8 schliesst, so dass vom Transportmittel 3 eine magnetisch erzeugte Anziehungskraft Fm auf das Ankerteil 6 bewirkt wird. Auf der Oberfläche 3h des Transportmittels 3 können beliebig geformte Gegenstände 6 angeordnet und über magnetisch wirkende Kräfte fest an den Wagen 3 angekoppelt transportiert werden. Die erfindungsgemässe Fördereinrichtung 20 erlaubt somit einen Gegenstand in Förderrichtung F einer Führungsschiene 1 zu fördern, wobei der Gegenstand 6 jederzeit bzw. an jedem vorher bestimmbaren Ort vom Transportmittel 3 getrennt werden kann, bzw. mit dem Transportmittel 3 verbunden werden kann.

Im Ausführungsbeispiel gemäss Fig. 2 ist der magnetische Kreis 8 derart verlaufend angeordnet, dass die Feldlinien im Luftspalt 8a senkrecht zur erzeugten magnetischen Kraft Fm verlaufen. Diese Anordnung weist den Vorteil auf, dass die magnetische Kraft Fm zwischen dem Wagen 3 und dem Ankerteil 6 erzeugt wird, so dass die Räder 3b durch die Kraft Fm keine direkte Belastung erfahren. In einer vorteilhaften Ausführungsform sind die Flussleitteile 5a, 5b des Flussorganes 5 im Bereich des Luftspaltes 8 in Förderrichtung F parallel verlaufend ausgestaltet, so dass für ein Transportmittel 3 die Summe der Breite der beiden Luftspalte 8a konstant bleibt, selbst wenn das Transportmittel 3 sich auf Grund vorhandener Ungenauigkeiten in horizontaler Richtung leicht hin und her bewegt.

In einer vorteilhaften Ausführungsform weist die Lastseite 3h eine griffig gestaltete Teiloberfläche auf, um eine zusätzliche Haftreibung auf das Ankerteil 6 zu bewirken.

Die in Fig. 3 dargestellte Seitenansicht zeigt ein Transportmittel 3, welches beidseitig zwei in Förderrichtung F beabstandete Gleitkörper 3b aufweist, welche in der ersten Führungsschiene 1 gleitend gelagert sind. Ein ferromagnetischer Ankerteil 6 ist über magnetisch wirkende Kräfte mit den Transportmittel 3 verbunden. Die Magnete 4 sind in Förderrichtung F beabstandet angeordnet, so dass in Förderrichtung F ständig ein magnetischer Kreis 8 ausgebildet ist und somit in Förderrichtung F ständig eine magnetische Kraft Fm vom Transportmittel 3 auf den Körper 6 erzeugt wird.

Fig. 4 zeigt Magnete 4, welche in Förderrichtung F der ersten Führungsschiene 1 unterschiedlich beabstandet angeordnet sind. Weiter zeigt die Fig. 4 den magnetischen Fluss Φ in Funktion der Schienenlänge, wobei in einem ersten Schienenabschnitt 1a drei Magnete 4 angeordnet sind, welche einen relativ grossen magnetischen Fluss Φ erzeugen, wobei in einem nachfolgenden Schienenabschnitt 1b drei Magnete 4 mit grösserem gegenseitigen Abstand angeordnet sind, so dass sich, im Vergleich zum Schienenabschnitt 1a ein geringerer magnetischer Fluss Φ ergibt. Im Schienenabschnitt 1c sind die Magnete 4 noch weiter beabstandet, so dass sich eine weitere Reduktion des magentischen Flusses Φ ergibt. Im Schienenabschnitt 1d ist kein Magnet 4 mehr vorhanden. Ebenso könnte im Schienenabschnitt 1d kein Flussleitorgan 5 angeordnet sein, so dass kein magnetischer Fluss Φ vorhanden ist. Die Darstellung gemäss Fig. 4 zeigt, wie der magnetische Fluss Φ in Funktion des Ortes entlang der ersten Führungsschiene 1 verändert werden kann. Beispielsweise könnte vorgesehen sein, das ferromagnetische Ankerteil 6 im Schienenabschnitt 1c oder 1d vom Transportmittel 3 zu lösen, wobei in den dem Schienenabschnitt 1d vorgelagerten Schienenabschnitt 1a, 1b, 1c die magnetische Haltekraft Fm schrittweise reduziert wird. Die Magnete 4 können als Permanentmagnete ausgestaltet sein oder auch als Elektromagnete, insbesondere auch als solche, die den magnetischen Fluss Φ anzusteuern und einzustellen erlauben.

Fig. 5a zeigt eine Längsansicht und Fig. 5b eine Aufsicht des Transportmittels 3, dessen Stirnseite in den Figuren 1 und 2 dargestellt ist. Das Transportmittel 3 weist einen quaderförmig ausgestalteten Grundkörper 3a aus einem nicht ferromagnetischen Material auf. Innerhalb des Grundkörpers sind Ausnehmungen zur Aufnahme der Räder 3b vorgesehen. Oberhalb des Grundkörpers 3a sind zwei beabstandet angeordnete L-förmige ausgestaltete, ferromagnetische Flussleitteile 3c angeordnet. Wie aus Fig. 5b ersichtlich verlaufen die beiden beabstandet angeordneten Flussleitteile 3c an der Oberfläche der Lastseite 3h parallel zur Förderrichtung F.

Fig. 6 zeigt eine Aufsicht eines als schienengeführten Gleiter ausgestalteten ferromagnetischen Ankerteiles 6, wobei zudem die Schienenteile 2a, ein Spalt 2b, und eine Führungsteile 2c mit Innenflächen 2d aufweisende zweite Führungsschiene 2 dargestellt ist.

Fig. 7 zeigt einen Querschnitt durch eine erste Führungsschiene 1 sowie eine zweite Führungsschiene 2. Unterhalb der ersten Führungsschiene 1 ist die zweite Führungsschiene 2 angeordnet, welche parallel zur ersten Führungsschiene 1 verlaufend ausgestaltet ist. Diese zweite Führungsschiene 2 umfasst zwei Schienenteile 2a, welche L-förmig ausgestaltet sind und deren einer Schenkel als Seitenteil 2e ausgestaltet ist, welches fest mit dem Flussleitteil 5a, 5b verbunden ist. Das Schienenteil 2a mit Seitenteil 2e ist aus einem nicht ferromagnetischen Material, beispielsweise aus Aluminium oder einem Kunststoff gefertigt. Zwischen den beiden Schienenteilen 2a ergibt sich ein Spalt 2b, welcher zur Führung des Gleiters 6 dient. An der oberen Fläche des Schienenteils 2a ist beidseitig ein Führungsteil 2c mit Innenfläche 2d angeordnet, wobei die Innenflächen 2d dazu dienen, den Gleiter 6 bzw. den Gleitkörper 6a in seitlicher Richtung zu führen. Im Ausführungsbeispiel gemäss Fig. 7 ist die zweite Führungsschiene 2 derart ausgestaltet, dass im dargestellten Zustand, in welchem der Gleiter 6 durch die magnetisch wirkenden Kräfte fest mit dem Transportmittel 3 verbunden ist, sich keine gegenseitige Berührung von Gleiter 6 mit der zweiten Führungsschiene 2 ergibt, so dass die zweite Führungsschiene nicht erforderlich wäre. Dazu ist zwischen dem Gleiter 6 und der zweiten Führungsschiene 2 ein genügend grosses Spiel vorzusehen. Der Gleiter 6 ist unten am Transportmittel 3 hängend angeordnet und mit einem Haltemittel 11 verbunden, welches einen Bügel 11a, ein Gelenk 11b sowie zwei Zungen 11c umfasst. Die vom Transportmittel 3 über den magnetischen Kreis 8 auf den Gleiter 6 erzeugte magnetische Kraft Fm genügt, um das Haltemittel 11 sicher mit dem Transportmittel 3 zu verbinden. Diese Ausführungsform ist insbesondere zum Fördern leichter, flächiger Druckereiprodukte geeignet.

Fig. 8 zeigt einen weiteren Querschnitt durch die erste Führungsschiene 1 mit einer seitlich der Führungsschiene 1 angeordneten Freigabe- und Haltevorrichtung 12, welche beidseitig der Schiene 1 je einen in Bewegungsrichtung 12b beweglichen, auf den Gleiter 6 wirkenden Rückhaltefinger 12a aufweist. Diese Freigabe- und Haltevorrichtung 12 erlaubt das ferromagnetische Ankerteil 6 vom Transportmittel 3 zu lösen, oder das Transportmittel 3 zusammen mit dem Ankerteil 6 ansteuerbar zu halten oder freizugeben. Zudem erlaubt die Freigabe- und Haltevorrichtung 12 einen Rückstau hintereinander liegender Ankerteile 6 zu bilden, die Ankerteile 6 zu puffern, sowie gesteuert beispielsweise einzeln oder gruppenweise freizugeben.

Figur 9 zeigt ein weiteres Ausführungsbeispiel einer Führungsschiene 1 mit Transportmittel 3. Die Führungsschiene 1 besteht aus zwei U-förmig angeordneten Teilen, zwischen welchen das Flussleitorgan 5, umfassend den Magent 4 sowie die Flussleitteilte 5a,5b, angeordnet ist. Ein als Wagen ausgestaltetes Transportmittel 3 weist einen Grundkörper 3a mit zwei in Förderrichtung F beabstandeten Achsen 3g sowie vier Rädern 3b auf, wobei die Räder 3b beidseitig im U-förmigen Teil der Führungsschiene 1 in Förderrichtung F geführt und sicher gehalten sind. Beidseitig des Grundkörpers 3a sind in zur Förderrichtung F vertikaler Richtung verlaufende Flussleitteile 3c angeordnet, wobei diese Flussleitteile 3c und die Flussleitteile 5a,5b derart gegenseitig angepasst angeordnet sind, dass sich zwischen diesen Teilen 3c;5a,5b ein Luftspalt 8a ergibt, und ein magnetischer Kreis 8 entsteht, der zur Lastseite 3h des Transportmittels 3 mündet, so dass das ferromagentische Ankerteil 6 an dieser Lastseite 3h durch die magnetisch erzeugte Anzeihungskraft Fm gehalten ist. Das Transportmittel 3 weist unten eine Angriffsfläche 3f auf, in welche beispielsweise ein Zahnriemen 9 eingreift, um das Transportmittel 3 in Förderrichtung F anzutreiben. Die erste und zweite Führungsschiene 1,2 sind einstückig ausgebildet, in dem die Schienenteile 2a der zweiten Führungsschiene 2 sowie die erste Führungsschiene 1 ein gemeinsames Teil bilden, welches beispielsweise aus Kunststoff besteht.

Fig. 10 zeigt schematisch ein weiteres Ausführungsbeispiel einer Fördereinrichtung 20 mit Transportmittel 3 und erster Führungsschiene 1, wobei die Räder des Transportmittels 3 nicht dargestellt sind. Diese Ausführungsform weist ein Flussleitorgan 5 umfassend ein Magent 4 auf, welches an der rechten Seite der Führungsschiene 1 angeordnet ist. Die beiden im Transportmittel 3 angeordneten Flussleitteile 3c sind derart verlaufend angeordnet, dass beide Luftspalte 8a auf der rechten Seite des Transportmittels 3, dem Flussleitorgan 5 gegenüberliegend angeordnet sind.

Fig. 11 zeigt schematisch ein weiteres Ausführungsbeispiel einer Fördereinrichtung 20 mit Transportmittel 3 und erster Führungsschiene 1, wobei die Räder des Transportmittels 3 nicht dargestellt sind. Diese Ausführungsform weist ein geringfügig U-förmig ausgestaltetes Ankerteil 6 auf, so dass die beiden seitlichen Schenkel des Ankerteils 6 an den beiden Seitenflächen des Transportmittels anliegen, und das Ankerteil 6 gegen ein Verdrehen gesichert ist. Die Flussleitteile 3c münden an deren einem Ende ebenfalls zu den Seitenflächen des Transportmittels 3 hin, um einem magnetischen Kreis 8 zum Ankerteil 6 auszubilden. Die Flussleitteile 3c münden mit dem anderen Ende ebenfalls zur Seitenfläche des Transportmittels 3 hin, wobei gegenüberliegend in der Führungsschiene 1 das Flussleitorgan 5 angeordnet ist, um einen magnetischen Kreis 8 auszubilden. Im dargestellten Ausführungsbeispiel ist eine Spule um das Flussleitorgan 5 gewunden, wobei die Strom durchflossene Spule als Elektromagnet 4 wirkt, welches den magnetischen Fluss im magnetischen Kreis 8 erzeugt.

## Patentansprüche

1. Fördereinrichtung (20) umfassend eine Führungsschiene (1) sowie zumindest ein an der Führungsschiene (1) geführtes und in einer Förderrichtung (F) antreibbares, ein ferromagnetisches Flussleitteil (3c) aufweisendes Transportmittel (3), wobei ein bezüglich der Führungsschiene (1) fest angeordnetes ferromagnetisches Flussleitorgan (5) einen Magnet (4) umfasst, **dadurch gekennzeichnet, dass** das Transportmittel (3) je zwei gegenseitig beabstandete, ferromagnetische Flussleitteile (3c) aufweist, welche derart ausgebildet und angeordnet sind, dass sich einerseits zwischen einem am Transportmittel (3) lösbar anliegenden, ferromagnetischen Ankerteil (6) ein magnetischer Kreis (8) ausbildet, und dass andererseits die Flussleitteile (3c) sowie das Flussleitorgan (5) unter Ausbildung eines Luftspaltes (8a) derart gegenseitig angepasst angeordnet sind, dass die beiden Flussleitteile (3c) mit dem Flussleitorgan (5) den magnetischen Kreis (8) ausbilden, um eine magnetisch erzeugte Anziehungskraft (Fm) auf das Ankerteil (6) zu bewirken.

2. Fördereinrichtung (20) nach Anspruch 1, **dadurch gekennzeichnet, dass** das Transportmittel (3) eine Lastseite (3h) aufweisen, und dass jeweils das eine Ende (3i) der Flussleitteile (3c) zur Lastseite (3h) hin mündet.

3. Fördereinrichtung (20) nach einem der vorhergehenden Ansprüche, **dadurch gekennzeichnet, dass** der Magnet (4) als ein Permanentmagent oder ein Elektromagnet ausgestaltet ist, wobei der Elektromagnet zumindest durch eine am Flussleitorgan (5) angeordnete Spule ausgebildet ist, und der Elektromagnet insbesondere einen einstellbaren magnetischen Fluss zu erzeugen erlaubt.

4. Fördereinrichtung (20) nach einem der vorhergehenden Ansprüche, **dadurch gekennzeichnet, dass** eine Mehrzahl von Magneten (4) in Förderrichtung (F) gegenseitig beabstandet angeordnet sind.

5. Fördereinrichtung (20) nach einem der vorhergehenden Ansprüche, **dadurch gekennzeichnet, dass** das Flussleitorgan (5) sich in Förderrichtung (F) erstreckend ausgestaltet sind.

6. Fördereinrichtung (20) nach einem der vorhergehenden Ansprüche, **dadurch gekennzeichnet, dass** die Flussleitteile (3c) sowie das Flussleitorgane (5) derart ausgestaltet und gegenseitig angeordnet sind, dass die magnetischen Feldlinien im Luftspalt (8a) etwa senkrecht zur magnetischen Kraft (Fm) verlaufen, und dass das Flussleitorgan (5) in Förderrichtung (F) insbesondere parallel verläuft, damit die Summe der sich zwischen den Flussleitteilen (3c) sowie dem Flussleitorgan (5) ergebenden Luftspalte (8a) beim Fördern in Förderrichtung (F) konstant bleibt.

7. Fördereinrichtung (20) nach einem der Ansprüche 1 bis 5, **dadurch gekennzeichnet, dass** die Flussleitteile (3c) sowie das Flussleitorgan (5) derart ausgestaltet und gegenseitig angeordnet sind, dass die magnetischen Feldlinien im Luftspalt (8a) etwa parallel zur magnetischen Kraft (Fm) verlaufen.

8. Fördereinrichtung (20) nach einem der vorhergehenden Ansprüche, **dadurch gekennzeichnet, dass** das Transportmittel (3) mit Ausnahme der Flussleitteile (3c) aus einem nichtferromagentischen Metall oder einem Kunststoff besteht.

9. Fördereinrichtung (20) nach einem der vorhergehenden Ansprüche, **dadurch gekennzeichnet, dass** die Lastseite (3h) des Transportmittels (3) eine griffig ausgestaltete Teiloberfläche aufweist, um eine zusätzliche Haftreibung auf das Ankerteil (6) zu bewirken.

10. Fördereinrichtung (20) nach einem der vorhergehenden Ansprüche, **dadurch gekennzeichnet, dass** das Ankerteil (6) als ein schienengeführter Gleiter ausgestaltet ist, welcher von einer zweiten, parallel zur ersten Führungschiene (1) in Förderrichtung (F) verlaufenden Führungsschiene (2) geführt ist, und dass ein Trägerteil (7) oder ein Haltemittel (11) fest mit dem Gleiter verbunden ist.

11. Fördereinrichtung (20) nach Anspruch 10, **dadurch gekennzeichnet, dass** das Spiel zwischen dem Gleiter (6) und der zweiten Führungsschiene (2) derart bemessen ist, dass ein über magnetisch wirkende Kräfte am Transportmittel (3) angekoppelter Gleiter (6) berührungslos zur zweiten Führungsschiene (2) gehalten ist.

12. Fördereinrichtung (20) nach einem der vorhergehenden Ansprüche, **gekennzeichnet durch** eine auf das Ankerteil (6) wirkende Halte- und Freigabevorrichtung (12), um das ferromagnetische Ankerteil (6) vom Transportmittel (3) zu lösen oder das Transportmittel (3) zusammen mit dem Ankerteil (6) ansteuerbar zu halten oder freizugeben.

13. Fördersystem, insbesondere für Druckereiprodukte, umfassend eine Fördereinrichtung nach einem der vorhergehenden Ansprüche.

14. Führungsschiene für eine Fördereinrichtung nach Anspruch 1 zum Führen des in der Förderrichtung (F) antreibbaren Transportmittels, welches je die zwei gegenseitig beabstandeten, ferromagnetischen Flussleitteile (3c) und das am Transportmittel (3) lösbar anliegende, ferromagnetische Ankerteil (6) aufweist, wobei die Führungsschiene (1) das relativ zu ihr fest angeordnete ferromagnetische Flussleitorgan (5) mit dem Magnet (4) umfasst, das unter Ausbildung des Luftspalts (8a) derart an die Flussleitteile (3c) angepasst angeordnet ist, dass beide Flussleitteile (3c) mit dem Flussleitorgan (5) den magnetischen Kreis (8) ausbilden, um die magnetisch erzeugte Anziehungskraft (Fm) auf das Ankerteil (6) zu bewirken.

## Claims

1. Conveyor device (20), comprising a guide rail (1) and at least one transport means (3) guided on the guide rail (1) and driveable in a conveying direction (F) provided with a ferromagnetic flux-conducting part (3c), wherein a ferromagnetic flux-conducting member (5) arranged fixedly relative to the guide rail (1) comprises a magnet (4), **characterized in that** the transport means (3) has in each case two ferromagnetic flux-conducting parts (3c) which are located at a distance from one another and which are designed and arranged in such a way that, on the one hand, a magnetic circuit (8) is formed between a ferromagnetic armature part (6) bearing releasably on the transport means (3), and in such a way that, on the other hand, the flux-conducting parts (3c) and the flux-conducting member (5) are arranged in adaptation to one another, an air gap (8a) being formed, in such a way that the two flux-conducting parts (3c) form with the flux-conducting member (5) the magnetic circuit (8), in order to exert a magnetically generated attractive force (Fm) on the armature part (6).

2. Conveyor device (20) according to claim 1, **characterized in that** the transport means (3) have a load side (3h), and **in that** the one end (3i) of the flux-conducting parts (3c) opens in each case onto the load side (3h).

3. Conveyor device (20) according to one of the preceding claims, **characterized in that** the magnet (4) is designed as a permanent magnet or an electromagnet, the electromagnet being formed at least by a coil arranged on the flux-conducting member (5), and the electromagnet making it possible, in particular, to generate an adjustable magnetic flux.

4. Conveyor device (20) according to one of the preceding claims, **characterized in that** a plurality of magnets (4) are arranged at a distance from one another in the conveying direction (F).

5. Conveyor device (20) according to one of the preceding claims, **characterized in that** the flux-conducting member (5) are designed to extend in the conveying direction (F).

6. Conveyor device (20) according to one of the preceding claims, **characterized in that** the flux-conducting parts (3c) and the flux-conducting members (5) are designed and arranged relative to one another in such a way that the magnetic flux lines in the air gap (8a) run approximately perpendicularly to the magnetic force (Fm), and **in that** the flux-conducting member (5) runs, in particular, parallel in the conveying direction (F), so that the sum of the air gaps (8a) occurring between the flux-conducting parts (3c) and the flux-conducting member (5) remains constant during conveyance in the conveying direction (F).

7. Conveyor device (20) according to one of claims 1 to 5, **characterized in that** the flux-conducting parts (3c) and the flux-conducting member (5) are designed and arranged relative to one another in such a way that the magnetic flux lines in the air gap (8a) run approximately parallel to the magnetic force (Fm).

8. Conveyor device (20) according to one of the preceding claims, **characterized in that** the transport means (3) consists, with the exception of the flux-conducting parts (3c), of a nonferromagnetic metal or a plastic.

9. Conveyor device (20) according to one of the preceding claims, **characterized in that** the load side (3h) of the transport means (3) has a part surface designed with a good grip, in order to exert additional static friction on the armature part (6).

10. Conveyor device (20) according to one of the preceding claims, **characterized in that** the armature part (6) is designed as a rail-guided slider which is guided by a second guide rail (2) running parallel to the first guide rail (1) in the conveying direction (F), and **in that** a carrier part (7) or a holding means (11) is connected fixedly to the slider.

11. Conveyor device (20) according to claim 10, **characterized in that** the play between the slider (6) and the second guide rail (2) is dimensioned in such a way that a slider (6) coupled to the transport means (3) via magnetically acting forces is held without contact with the second guide rail (2).

12. Conveyor device (20) according to one of the preceding claims, **characterized by** a holding and releasing device (12) acting on the armature part (6), in order to detach the ferromagnetic armature part (6) from the transport means (3) or to hold or release the transport means (3), together with the armature part (6), in a controllable manner.

13. Conveyor system, in particular for printing products, comprising a conveyor device according to one of the preceding claims.

14. Guide rail for a conveyor device according to claim 1 for guiding the transporting means driveable in a conveying direction (F), which has in each case the two ferromagnetic flux-conducting parts (3c) located at a distance from one another and which has the ferromagnetic armature part (6) bearing releasably on the transporting means (3), wherein the guide rail (1) comprises the flux-conducting member (5) arranged fixedly relative to the guide rail (1) with the magnet (4) which is arranged in adaption to the flux-conducting parts (3c), in such a way that the air gap is formed and the two flux-conducting parts (3c) form with the flux-conducting member (5) the magnetic circuit (8), in order to exert the magnetically generated attractive force (Fm) on the armature part (6).

## Revendications

1. Dispositif convoyeur (20) comprenant un rail de guidage (1) ainsi qu'au moins un moyen de transport (3) mené au rail de guidage (1) et pouvant être actionné en direction du convoyeur (F), comprenant une pièce de guidage de flux (3c) ferromagnétique, moyennant quoi un organe de guidage de flux (5) ferromagnétique, fixement disposé par rapport au rail de guidage (1), comprend un aimant (4), **caractérisé en ce que** le moyen de transport (3) comprend respectivement deux pièces de guidage de flux (3c) ferromagnétiques mutuellement espacées, lesquelles sont conçues et disposées de telle sorte que, d'un côté un cercle magnétique (8) se forme entre une pièce d'induit (6) ferromagnétique adjacente de manière amovible au moyen de transport (3), et que d'un autre côté les pièces de guidage de flux (3c) ainsi que l'organe de guidage de flux (5) soient disposés en étant mutuellement adaptés sous la formation d'une discontinuité magnétique (8a), de telle sorte que les deux pièces de guidage de flux (3c) forment le cercle magnétique (8) avec l'organe de guidage de flux (5), pour provoquer magnétiquement une force d'attraction (Fm) sur la pièce d'induit (6).

2. Dispositif convoyeur (20) selon la revendication 1, **caractérisé en ce que** le moyen de transport (3) comprend un côté de charge (3h), et **en ce que** respectivement l'une des extrémités (3i) des pièces de guidage de flux (3c) débouche sur le côté de charge (3h).

3. Dispositif convoyeur (20) selon l'une quelconque des revendications précédentes, **caractérisé en ce que** l'aimant (4) est formé comme un aimant permanent ou un électroaimant, moyennant quoi l'électroaimant est conçu au moins par une bobine disposée sur l'organe de guidage de flux (5), et l'électroaimant permet en particulier de créer un flux magnétique réglable.

4. Dispositif convoyeur (20) selon l'une quelconque des revendications précédentes, **caractérisé en ce qu'**une pluralité d'aimants (4) est disposée en étant mutuellement espacée en direction du convoyeur (F).

5. Dispositif convoyeur (20) selon l'une des revendications précédentes, **caractérisé en ce que** l'organe de guidage de flux (5) s'étend en direction du convoyeur (F).

6. Dispositif convoyeur (20) selon l'une quelconque des revendications précédentes, **caractérisé en ce que** les pièces de guidage de flux (3c) ainsi que l'organe de guidage de flux (5) sont mutuellement disposés et conçus de telle sorte que les lignes de champs magnétiques soient sensiblement verticales à la force magnétique (Fm) dans la discontinuité magnétique (8a), et que l'organe de guidage de flux (5) s'étende en particulier de manière parallèle en direction du convoyeur (F), afin que la somme des discontinuités magnétiques (8a) se produisant entre les pièces de guidage de flux (3c) ainsi que l'organe de guidage de flux (5) reste constante lors d'un convoyage en direction du convoyeur (F).

7. Dispositif convoyeur (20) selon l'une des revendications 1 à 5, **caractérisé en ce que** les pièces de guidage de flux (3c) ainsi que l'organe de guidage de flux (5) sont mutuellement disposés et conçus de telle sorte que les lignes de champs magnétiques soient sensiblement parallèles à la force magnétique (Fm) dans la discontinuité magnétique (8a).

8. Dispositif convoyeur (20) selon l'une quelconque des revendications précédentes, **caractérisé en ce que** le moyen de transport (3), à l'exception des pièces de guidage de flux (3c), est conçu dans un métal non ferromagnétique ou une matière plastique.

9. Dispositif convoyeur (20) selon l'une quelconque des revendications précédentes, **caractérisé en ce que** le côté de charge (3h) du moyen de transport (3) comprend une surface partielle conçue de manière adhérente, pour provoquer un frottement statique additionnel sur la pièce d'induit (6).

10. Dispositif convoyeur (20) selon l'une quelconque des revendications précédentes, **caractérisé en ce que** la pièce d'induit (6) est conçue comme un planeur sur rails, lequel est conduit par un deuxième rail de guidage (2) s'étendant en direction du convoyeur (F) parallèlement au premier rail de guidage (1), et **en ce qu'**un élément porteur (7) ou un moyen de tenue (11) est relié fixement au planeur.

11. Dispositif convoyeur (20) selon la revendication 10, **caractérisé en ce que** le jeu entre le planeur (6) et le deuxième rail de guidage (2) est dimensionné de telle sorte qu'un planeur (6), accouplé au moyen de transport (3) par des forces agissant magnétiquement, est maintenu sans contact au deuxième rail de guidage (2).

12. Dispositif convoyeur (20) selon l'une quelconque des revendications précédentes, **caractérisé par** un dispositif de libération ou de tenue (12) agissant sur la pièce d'induit (6), pour détacher la pièce d'induit ferromagnétique (6) du moyen de transport (3) ou pour maintenir ou relâcher le moyen de transport (3) conjointement avec la pièce d'induit (6).

13. Système convoyeur, en particulier pour des produits d'imprimerie, comprenant un dispositif convoyeur selon l'une quelconque des revendications précédentes.

14. Rail de guidage pour un dispositif convoyeur selon la revendication 1 pour guider le moyen de transport pouvant être actionné en direction du convoyeur (F), lequel moyen de transport comprend respectivement les deux pièces de guidage de flux (3c) ferromagnétiques mutuellement espacées et la pièce d'induit (6) ferromagnétique adjacente de manière amovible au moyen de transport (3), moyennant quoi le rail de guidage (1) comprend l'organe de guidage de flux (5) ferromagnétique disposé fixement sur lui avec l'aimant (4), qui est disposé en étant adapté aux pièces de guidage de flux (3c) sous la formation de la discontinuité magnétique (8a), de telle sorte que les deux pièces de guidage de flux (3c) forment avec l'organe de guidage de flux (5) le cercle magnétique (8), pour effectuer la force d'attraction (Fm) créée magnétiquement sur la pièce d'induit (6).
